# EUROPÄISCHE PATENTANMELDUNG

(11) **EP 1 164 333 A2**
(43) Veröffentlichungstag der Anmeldung: **19.12.2001**
(21) Anmeldenummer: 01114246.0
(22) Anmeldetag: 12.06.2001
(51) Int. Cl.: F24B 1/06

(54) **Quaderförmiger Baustein für eine Heizvorrichtung, insbesondere für einen Kachelofen oder dergleichen**

(30) Priorität: 13.06.2000 DE 10028427
(71) Anmelder: Bichler, Hermann, 83620 Feldkirchen (DE)
(72) Erfinder: Bichler, Hermann, 83620 Feldkirchen (DE)
(74) Vertreter: Bauer, Friedrich, Dipl.-Ing.

(57) **Zusammenfassung**

Bei einem quaderförmigen Baustein für eine Heizvorrichtung, insbesondere für einen Kachelofen oder dergleichen, ist der Übergangsbereich des Bausteins (1) zwischen der inneren Seitenwand (2) und den Stirnseiten (4, 5) und/oder zwischen der äußeren Seitenwand (3) und den Stirnseiten (4, 5) als umlaufende Falzaussparung (6, 7) mit einer relativ zur zugeordneten Seitenwand (2, 3) des Bausteins (1) vertieften Falzaussparungsfläche (8) ausgebildet, von der aus sich die Klammeraufnahmenuten (10) in Richtung der gegenüberliegenden Seitenwand (3, 2) erstrecken. In die Falzaussparungen (6, 7) sind Abdeckleisten (15) oder Abdeckbänder einsetzbar, welche die Fugen überdecken und sich über die Halteklammern (13) erstrecken.

## Beschreibung

Die Erfindung betrifft einen quaderförmigen Baustein für eine Heizvorrichtung, insbesondere für einen Kachelofen oder dergleichen, sowie eine Bausteinanordnung, bestehend aus einer Mehrzahl derartiger Bausteine.

Wände von Heizvorrichtungen, wie beispielsweise Kachelöfen, werden bekannterweise aus einzelnen Bausteinen errichtet, die aus feuerfestem Material, beispielsweise Schamottematerial, bestehen. Diese Wände aus feuerfestem Material werden entweder auf ihrer Außenseite verputzt, wobei man in diesem Fall von einer einschaligen Wandkonstruktion spricht. Weiterhin ist es auch möglich, anstelle eines Putzes eine weitere Lage aus Kacheln auf die Außenseite der feuerfesten Wand aufzukleben, wobei diese Kacheln meist glasiert sind und ein bestimmtes Design aufweisen. In diesem Fall spricht man von einer zweischaligen Wandkonstruktion. Darüber hinaus gibt es auch zweischalige Bauweisen mit Außenverputz.

Es sind Bausteine aus hitzebeständigem Material bekannt, die in der Mitte ihrer Stirnseiten umlaufende Nuten aufweisen, in die eine Mörtelmasse zur Verbindung stirnseitig aneinander gefügter Bausteine eingegossen werden kann. Nachteilig ist hierbei jedoch, dass die Montage eines derart hergestellten Ofens relativ viel Zeit beansprucht und darüber hinaus die Dichtigkeit einer derartigen Ofenwand aufgrund temperaturbedingter Dehnungen und Schrumpfungen nicht immer gewährleistet ist.

Weiterhin ist es bekannt, Kacheln mittels Klammern miteinander zu verbinden, die jedoch häufig nur kompliziert zu montieren und nur mit großen Schwierigkeiten wieder zu entfernen sind, wenn einzelne Bausteine zu Reparatur- oder Instandhaltungsarbeiten wieder voneinander getrennt werden sollen.

Der Erfindung liegt die Aufgabe zugrunde, einen quaderförmigen Baustein für eine Heizvorrichtung zu schaffen, mit dem die Montage der Heizvorrichtungswände auf sehr schnelle Weise erfolgen kann und der eine hohe Dichtigkeit und Stabilität einer aus den Bausteinen zusammengesetzten Wand gewährleistet.

Diese Aufgabe wird erfindungsgemäß durch die Merkmale des Anspruches 1 gelöst. Vorteilhafte Ausführungsformen der Erfindung sind in den weiteren Ansprüchen beschrieben.

Beim erfindungsgemäßen Baustein ist der Übergangsbereich des Bausteins zwischen der inneren Seitenwand und den Stirnseiten und/oder zwischen der äußeren Seitenwand und den Stirnseiten als umlaufende Falzaussparung mit einer relativ zur zugeordneten Seitenwand des Bausteins vertieften Falzaussparungsfläche ausgebildet, von der aus sich die Klammeraufnahmenuten in Richtung der gegenüberliegenden Seitenwand erstrecken. In diese Falzaussparungen sind Abdeckleisten oder Abdeckbänder einsetzbar, welche die Fugen überdecken und sich über die Halteklammern erstrecken. Besonders vorteilhaft ist es hierbei, wenn der Baustein sowohl an seiner inneren Seitenwand als auch an seiner äußeren Seitenwand derartige Falzaussparungen aufweist.

Die erfindungsgemäßen Falzaussparungen ermöglichen ein versenktes Einstecken von Halteklammern in die im Bereich der Falzaussparungen mündenden Klammeraufnahmenuten und gleichzeitig ein Abdecken dieser Klammern durch Abdeckleisten oder Abdeckbänder, welche die Trennfugen zwischen benachbarten Bausteinen überbrücken und die Halteklammern vor der Hitze im Feuerraum schützen. Aufgrund der Überdeckung der Bausteinstoßfugen durch die Abdeckleisten oder -bänder ergibt sich eine sehr dichte Verbindung an den Stoßstellen, die auch bei temperaturbedingten Dehnungen und Schrumpfungen des Materials dicht bleibt. Die Abdeckleisten werden dabei zweckmäßigerweise mittels eines geeigneten, hitzebeständigen Klebers aufgeklebt. Abdeckbänder werden vorzugsweise lediglich trocken eingepresst. Da die benachbarten Falzaussparungen zweier Bausteine eine Nut ergeben, können die an diese Nut angepassten Abdeckleisten oder -bänder auf sehr einfache und schnelle Weise eingesetzt und richtig positioniert werden. Die Abdeckleisten oder -bänder verbessern gleichzeitig den Halt der Halteklammern innerhalb der Klammeraufnahmenuten. Die erfindungsgemäßen Bausteine können ferner mit glatten, ebenen Stirnseiten ausgebildet werden, die einfach herzustellen sind und dicht aneinander anliegen. Von besonderem Vorteil ist die schnelle Montagemöglichkeit einer Heizvorrichtung mit den erfindungsgemäßen Bausteinen, wobei insbesondere im Fall eingedrückter Dichtbänder auch eine einfache und schnelle Demontage möglich ist.

Vorzugsweise werden sowohl auf der inneren als auch auf der äußeren Seitenwand der Bausteine derartige Halteklammern vorgesehen, wodurch die Stabilität des Verbundes nochmals erhöht wird.

Die Ausgestaltung gemäß den Ansprüchen 2 und 3 ermöglicht eine besonders einfache Fertigung der Bausteine sowie ein dichtes Anliegen der Abdeckleisten oder -bänder in den Falzaussparungen und eine damit verbundene hohe Dichtigkeit der Bausteinstoßfugen.

Durch die Ausgestaltung gemäß Anspruch 4 können die Halteklammern auf einfache Weise allein durch Einstecken in die jeweiligen Bausteine befestigt werden. Der zwischen der Stirnseite und der Klammeraufnahmenut verbleibende Steg wird dabei von einem Schenkel der Halteklammer hintergriffen.

Die Ausgestaltung gemäß Anspruch 5 ermöglicht eine große Variabilität hinsichtlich des Einsatzes und der Anordnung ein und desselben Bausteins. Beispielsweise kann ein derartiger Baustein derart ausgebildet sein, dass seine Höhe das Dreifache und seine Breite das Zweifache seiner Dicke ist. In diesem Fall ist es somit vorteilhaft, wenn längs seiner langen Stirnseite pro Falzaussparung drei Klammeraufnahmenuten vorgesehen sind, während längs seiner kurzen Stirnseite zwei Klammeraufnahmenuten pro Falzaussparung vorgesehen sind. Eine derartige Anzahl von Klammeraufnahmenuten ermöglicht eine feste und dichte Verbindung zwischen den einzelnen Bausteinen.

Durch die Ausgestaltung gemäß Anspruch 6 werden auf einfache Weise Halteklammern geschaffen, die auf zwei benachbarte Bausteine eine Vorspannkraft ausüben, welche die beiden Bausteine aneinander zieht.

Die Ausgestaltung gemäß Anspruch 7 ermöglicht ein sicheres und festes Halten der Halteklammern innerhalb der Klammeraufnahmenuten.

Die rasterförmig angeordneten Ausnehmungen gemäß Anspruch 8 erhöhen einerseits die Oberfläche des Bausteins, wodurch der Baustein schneller und gleichmäßiger durchwärmt wird, sowie das Einstecken von Steckleisten in diese Ausnehmungen, wobei die Steckleisten sich von einem Baustein zu einem anderen erstrecken und für eine zusätzliche Verbindung auf der Innenseite der Bausteine sorgen.

Die Ausgestaltung gemäß Anspruch 9 ermöglicht ist, dass gleiche Steckleisten für unterschiedlichste Zusammenstellungen von Bausteinen verwendet werden können.

Durch die quadratische Form der Aussparungen ist eine einfache Herstellung möglich. Darüber hinaus können Steckleisten sowohl in vertikaler als auch horizontaler Ausrichtung in die Ausnehmungen eingesteckt werden.

Der Erfindung liegt weiterhin die Aufgabe zugrunde, eine Bausteinanordnung mit einer Mehrzahl von Bausteinen zu schaffen, die einfach herstellbar sowie einfach und schnell zu montieren ist sowie eine hohe Dichtigkeit auch bei Materialausdehnungen gewährleistet.

Diese Aufgabe wird erfindungsgemäß durch eine Bausteinanordnung gemäß Anspruch 11 gelöst, bei der zwei nebeneinanderliegende Falzaussparungen zweier benachbarter Bausteine und die in die Klammeraufnahmenuten eingesteckten Halteklammern durch eine gemeinsame Abdeckleiste oder ein Abdeckband abgedeckt sind, deren (dessen) Breite zumindest im wesentlichen der doppelten Breite einer Falzaussparung entspricht.

Durch die Ausbildung gemäß Anspruch 12 stehen die Abdeckleisten oder -bänder nicht über die innere oder äußere Seitenwand der Bausteine vor, so dass der Bausteinverbund im Bereich der Stoßfugen eine ebene, durchgehende Innen- und Außenfläche hat.

Die Erfindung wird nachfolgend anhand der Zeichnung beispielhaft näher erläutert. In diesen zeigen:
- Figur 1 :: Eine perspektivische Darstellung eines erfindungsgemäßen Bausteins und eines Teils eines benachbarten Bausteins mit zwei Abdeckleisten und einer Steckleiste,
- Figur 2 :: eine Ansicht des Bausteins von Figur 1 von seiner Innenseite her,
- Figur 3 :: eine Draufsicht auf die kurze Stirnseite des Bausteins von Figur 2,
- Figur 4 :: eine Draufsicht auf die lange Stirnseite des Bausteins von Figur 2,
- Figur 5 :: eine Halteklammer in Alleinstellung,
- Figur 6 :: eine Seitenansicht einer Steckleiste,
- Figur 7 :: eine Draufsicht auf die Steckleiste von Figur 6,
- Figur 8 :: eine stirnseitige Ansicht der Steckleiste von Figur 7,
- Figur 9 :: eine Draufsicht auf eine Abdeckleiste,
- Figur 10 :: eine stirnseitige Ansicht der Abdeckleiste von Figur 9, und
- Figur 11 :: eine perspektivische Ansicht eines Ausschnitts einer Bausteinanordnung in einem Eckbereich.

Aus den Figuren 1 bis 4 ist ein quaderförmiger Baustein 1 aus feuerfestem Material, beispielsweise Schamottematerial, ersichtlich, der zum Bauen von Wänden von Heizvorrichtungen wie Kachelöfen, Kaminöfen oder dergleichen verwendet werden kann.

Der Baustein 1 weist eine Breite b, eine Höhe h und eine Dicke d auf. Höhe h und Breite b des Bausteins 1 ist ein ganzzahliges Vielfaches seiner Dicke d, wobei im dargestellten Ausführungsbeispiel die Breite b das Zweifache und die Höhe h das Dreifache der Dicke d ist. In den Figuren 1 und 2 ist der Baustein 1 von seiner Innenseite her ersichtlich, d.h. vom Inneren einer aus Bausteinen 1 hergestellten Wand einer Heizvorrichtung. Die innere Seitenwand ist mit dem Bezugszeichen 2 versehen, die äußere Seitenwand mit dem Bezugszeichen 3, die langen Stirnseiten mit dem Bezugszeichen 4 und die kurzen Stirnseiten mit dem Bezugszeichen 5.

Im Kantenbereich zwischen der innere Seitenwand 2 und den Stirnseiten 4, 5 ist eine innere umlaufende Falzaussparung 6 ausgebildet. Im Kantenbereich zwischen der äußere Seitenwand 3 und den Stirnseiten 4, 5 ist eine äußere umlaufende Falzaussparung 7 ausgebildet, die dieselben Abmessungen wie die innere Falzaussparung 6 hat. Die Falzaussparungen 6, 7 werden durch senkrecht aufeinander stehende Falzaussparungsflächen 8, 9 gebildet, wobei die Falzaussparungsflächen 8 parallel zur inneren Seitenwand 2 bzw. zur äußeren Seitenwand 3 verlaufen, während die Falzaussparungsflächen 9 parallel zu den Stirnseiten 4, 5 verlaufen. Weiterhin haben die Falzaussparungen 6, 7 entlang ihrer gesamten Länge eine konstante Breite und Tiefe, beispielsweise jeweils 10 mm. Selbstverständlich können diese Abmessungen auch variiert werden, falls erwünscht.

Von den Falzaussparungen 6, 7 erstrecken sich, ausgehend von den Falzaussparungsflächen 8, Klammeraufnahmenuten 10 in das Innere des Bausteins 1 hinein. Diese Klammeraufnahmenuten 10 verlaufen parallel zu den Stirnseiten 4, 5, halten zu diesen jedoch einen gewissen Abstand ein, so dass zwischen den Stirnseiten 4, 5 und den Klammeraufnahmenuten 10 ein Haltesteg 11 verbleibt.

Die Klammeraufnahmenuten 10 dienen zum Einstecken von Schenkeln 12 von flexiblen, U- bzw. Ω-förmigen Halteklammern 13, die in den Figuren 3 und 5 dargestellt sind. Die Tiefe der Klammeraufnahmenuten 10 ist derart bemessen, dass die Schenkel 12 der Halteklammern 13 vollständig eingesteckt werden können, so dass der Mittelabschnitt 14 der Halteklammern 13 auf dem Haltesteg 11, d.h. auf der Falzaussparungsfläche 8, aufliegt. Dieser Zustand ist in Figur 3 dargestellt. Die Endbereiche der Schenkel 12 sind derart nach außen umgebogen und geformt, dass die Breite dieser Endbereiche geringfügig größer als die Breite der Klammeraufnahmenuten 10 ist. Die Endbereiche spreizen sich daher in den Klammeraufnahmenuten 10 ein und verhindern das ungewollte Herausfallen der Halteklammern 13 aus den Klammeraufnahmenuten 10.

Mittels der Halteklammern 13 werden zwei stirnseitig aneinandergefügte Bausteine 1 sicher und dicht aneinander gehalten. Zweckmäßigerweise bestehen die Halteklammern 13 dabei aus wärmebeständigem Federstahl. Die Schenkel 12 der Halteklammern 13 weisen voneinander einen Abstand auf, der im unbelasteten Zustand der Schenkel 12 geringfügig kleiner ist als der Abstand zwischen zwei gegenüberliegenden Klammeraufnahmenuten 10 benachbarter Bausteine 1. Die Halteklammern 13 werden daher unter geringfügigem Aufweiten der Schenkel 12 in die Klammeraufnahmenuten 10 eingeschoben, was eine Vorspannkraft bewirkt, welche die benachbarten Bausteine 1 aneinander zieht und dicht beieinander hält.

Der zwischen den Falzaussparungen 6, 7 liegende Bereich der Stirnseiten 4, 5 ist eben ausgebildet.

Sind zwei Bausteine 1 stirnseitig aneinander gefügt und mittels der Halteklammern 13 verbunden, werden Abdeckleisten 15 (Figuren 1, 9 - 11) in die Nuten eingelegt, die durch die benachbarten Falzaussparungen 6, 7 gebildet werden. Die Breite und Dicke der Abdeckleisten 15 ist an die Falzaussparungen 6, 7 derart angepasst, dass sie die Falzaussparungen vollständig ausfüllen und im eingelegten Zustand einen ebenen Übergang zwischen den inneren Seitenwänden 2 bzw. äußeren Seitenwänden 3 benachbarter Bausteine 1 schaffen.

Die Abdeckleisten 15 dienen zum Abdecken der Stoßfugen zwischen benachbarter Bausteine 1 sowie zum Abdecken der Halteklammern 13. Zweckmäßigerweise werden die Abdeckleisten 15 mit einem wärmebeständigem Kleber eingeklebt. Durch das beidseitige Anordnen der Abdeckleisten 15, d.h. sowohl auf der inneren Seitenwand 2 als auch auf der äußeren Seitenwand 3 der Bausteine 1, wird eine sehr gute Abdichtung der Stoßfugen sowie gleichzeitig ein sicheres Haltern der Halteklammern 13 in den Klammeraufnahmenuten 10 gewährleistet.

Die Anzahl der Klammeraufnahmenuten 10 in einer Falzaussparung 6, 7 entspricht dem Vielfachen, das die zugeordnete Stirnseite 4, 5 in Bezug auf die Dicke d des Bausteins 1 hat. Dies bedeutet mit anderen Worten, dass im Bereich der langen Stirnseiten 4, welche die Länge 3 x d haben, drei Klammeraufnahmenuten 10 angebracht sind, während in den kurzen Stirnseiten 5 zwei Klammeraufnahmenuten 10 pro Falzaussparung 6, 7 vorgesehen sind.

Zur zusätzlichen festen Verbindung mehrerer Bausteine 1 untereinander können ferner kammartige Steckleisten 16 vorgesehen sein, die in den Figuren 1, 6 - 8, 11 dargestellt sind. Diese Steckleisten 16 weisen Steckzapfen 17 auf, die in gleichmäßigem Abstand auf einer Seite der Steckleiste 16 angeordnet sind und in taschenartige Aussparungen 18 eingesteckt werden können, die auf der Innenseite der Bausteine 1 in einem bestimmten Raster vorgesehen sind. Wie bereits erwähnt, entspricht die Breite b und die Höhe h des Bausteins 1 einem ganzzahligen Vielfachen seiner Dicke d. Dies bedeutet mit anderen Worten, dass die Fläche der inneren Seitenwand 2 (bzw. äußeren Seitenwand 3) durch eine bestimmte Anzahl gleich großer Quadrate 19 darstellbar ist, deren Seitenlänge der Dicke d des Bausteins 1 entspricht. Diese Quadrate 19 sind in Figur 2 mit gestrichelten Linien eingezeichnet.

Wie ersichtlich, haben die Aussparungen 18 eine quadratische Form. Die Aussparungen 18 liegen im Bereich der Schnittstellen 20 von strichpunktiert eingezeichneten Mittelachsen 21 der Quadrate 19 (Fig. 2) sowie im Bereich des gemeinsamen Eckpunkts 22 von jeweils vier benachbarten Quadraten 19. Die Abstände zwischen Aussparungen 18, die auf den Schnittstellen 20 der Mittelachsen 21 liegen, sind daher gleich. Die Abstände zwischen den Steckzapfen 17 der Steckleisten 16 entsprechen ebenfalls diesen Abständen der Aussparungen 18, so dass die Steckleisten 16 bausteinübergreifend in die Aussparungen 18 eingesetzt werden können. Zweckmäßigerweise werden die Steckleisten 16 ebenfalls eingeklebt. Die Form der Steckzapfen 17 ist ebenfalls quadratisch und von der Größe her an diejenige der Aussparungen angepasst. Mittels der Steckleisten 16 ergibt sich somit eine zusätzliche Stabilisierung und feste Verbindung zwischen benachbarten Bausteinen 1.

Bei dem Ausführungsbeispiel gemäß den Figuren 1 und 6 bis 8 trägt die Steckleiste 16 drei Steckzapfen 17, wobei die Länge der Steckleisten 16 der Höhe h des Bausteins 1 entspricht. In diesem Fall werden die Steckleisten 16 so eingesetzt, dass in einem Baustein 1 zwei Steckzapfen 17 und im benachbarten Baustein 1 der noch freie dritte Steckzapfen 17 eingesetzt wird. Es ist jedoch auch ohne weiteres möglich, Steckleisten 16 vorzusehen, welche eine andere Anzahl von Steckzapfen 17, beispielsweise vier Steckzapfen 17, aufweisen. In diesem Fall werden in zwei benachbarte Bausteine 1 jeweils zwei Steckzapfen 17 eingesetzt.

In Figur 11 ist ein Ausschnitt einer Bausteinanordnung ersichtlich, die aus mehreren Bausteinen 1 besteht, welche einen Eckenbereich eines Ofens bilden. Wie ersichtlich, sind bei dieser Ausführungsform die auf der Innenseite der Bausteine 1 angeordneten Falzaussparungen 6 vollständig und umlaufend durch die Abdeckleisten 15 ausgefüllt, so dass auch die darunter liegenden Halteklammern 13 vollständig überdeckt sind. Weiterhin ist aus Figur 11 auch ein mit Abstand oberhalb des Bodens 23 angeordneter horizontaler Baustein 1 ersichtlich, der auf randseitig angeordnete Steckleisten 16 aufgesetzt ist, um einen Zug zu bilden. Hieraus ist erkennbar, dass auch mehrere nebeneinander liegende, horizontal angeordnete Bausteine 1 mittels der Halteklammern 13 verbunden werden können, die wiederum mittels der Abdeckleisten 15 abgedeckt werden.

Es ist ohne weiteres möglich, die Halteklammern 13 und Abdeckleisten 15 alternativ oder zusätzlich auf der Außenseite des Bausteins anzuordnen. Weiterhin ist es auch möglich, anstelle der dargestellten Abdeckleisten 15 hitzebeständige Abdeckbänder oder -schnüre in die Falzaussparungen 6, 7 einzusetzen.

## Patentansprüche

1. Quaderförmiger Baustein für eine Heizvorrichtung, insbesondere für einen Kachelofen oder dergleichen, mit im Randbereich des Bausteins (1) vorgesehenen Klammeraufnahmenuten (10), in die Halteklammern (13) zum Verbinden benachbarter Bausteine (1) einsteckbar sind, **dadurch gekennzeichnet, dass** der Übergangsbereich des Bausteins (1) zwischen der inneren Seitenwand (2) und den Stirnseiten (4, 5) und/oder zwischen der äußeren Seitenwand (3) und den Stirnseiten (4, 5) als umlaufende Falzaussparung (6, 7) mit einer relativ zur zugeordneten Seitenwand (2, 3) des Bausteins (1) vertieften Falzaussparungsfläche (8) ausgebildet ist, von der aus sich die Klammeraufnahmenuten (10) in Richtung der gegebenüberliegenden Seitenwand (3, 2) erstrecken, wobei in die Falzaussparungen (6, 7) Abdeckleisten (15) oder Abdeckbänder einsetzbar sind, welche die Fugen überdecken und sich über die Halteklammern (13) erstrecken.

2. Baustein nach Anspruch 1, **dadurch gekennzeichnet, dass** die Falzaussparung (6, 7) durch senkrecht aufeinander stehende Falzaussparungsflächen (8, 9) gebildet wird, wobei eine Falzaussparungsfläche (8) parallel zur inneren oder äußeren Seitenwand (2, 3) und die andere Falzaussparungsfläche (9) parallel zu der benachbarten Stirnseite (4, 5) des Bausteins (1) angeordnet ist.

3. Baustein nach Anspruch 1 oder 2, **dadurch gekennzeichnet, dass** die Falzaussparung (6, 7) entlang ihrer gesamten Länge eine konstante Breite und Tiefe hat.

4. Baustein nach einem der vorhergehenden Ansprüche, **dadurch gekennzeichnet, dass** sich die Klammeraufnahmenuten (10) mit Abstand zu den Stirnseiten (4, 5) in das Innere des Bausteins (1) hinein erstrecken.

5. Baustein nach einem der vorhergehenden Ansprüche, **dadurch gekennzeichnet, dass** die Höhe (h) und Breite (b) des Bausteins (1) ein ganzzahliges Vielfaches einer Dicke (d) ist und die Anzahl der längs einer Stirnseite (4, 5) angeordneten Klammeraufnahmenuten (10) einer Falzaussparung (6, 7) demjenigen Vielfachen der Dicke (d) entspricht, das auch die Länge der Stirnseite (4, 5) hat.

6. Baustein nach einem der vorhergehenden Ansprüche, **dadurch gekennzeichnet, dass** Halteklammern (13) eine U- oder Ω-förmige Gestalt haben und mit ihren beiden Schenkeln (12) in die benachbarten Klammeraufnahmenuten (10) zweier Bausteine (1) einführbar sind, wenn diese dicht aneinander gefügt sind.

7. Baustein nach Anspruch 6, **dadurch gekennzeichnet, dass** der Endbereich der Schenkel (12) der Halteklammern (13) nach innen oder außen umgebogen ist, wobei die Breite dieses Enbereichs geringfügig größer als die Breite der Klammeraufnahmenuten (10) ist.

8. Baustein nach einem der vorhergehenden Ansprüche, **dadurch gekennzeichnet, dass** auf der inneren Seitenwand (2) in einem regelmäßigen Raster angeordnete Aussparungen (18) zur Aufnahme von Steckzapfen (17) einer Steckleiste (16) angeordnet sind.

9. Baustein nach Anspruch 8, **dadurch gekennzeichnet, dass** die Höhe (h) und Breite (b) des Bausteins (1) ein ganzzahliges Vielfaches seiner Dicke (d) ist, so dass die Fläche der inneren Seitenwand (2) durch eine bestimmte Anzahl gleich großer Quadrate (19) darstellbar ist, deren Seitenlänge der Dicke (d) des Bausteins (1) entspricht, wobei die Aussparungen (18) im Bereich der Schnittstellen (20) der Mittelachsen (21) dieser Quadrate (19) und/oder im Bereich des gemeinsamen Eckpunkts (22) vier benachbarter Quadrate (19) angeordnet sind.

10. Baustein nach Anspruch 8 oder 9, **dadurch gekennzeichnet, dass** die Aussparungen (18) eine quadratische Form haben.

11. Bausteinanordnung, bestehend aus einer Mehrzahl von Bausteinen (1) gemäß einem der Ansprüche 1 bis 10, **dadurch gekennzeichnet, dass** zwei nebeneinanderliegende Falzaussparungen (6, 7) zweier benachbarter Bausteine (1) und die in die Klammeraufnahmenuten (10) eingesteckten Halteklammern (13) durch eine gemeinsame Abdeckleiste (15) oder ein Abdeckband abgedeckt sind, deren (dessen) Breite zumindest im wesentlichen der doppelten Breite einer Falzaussparung (6, 7) entspricht.

12. Bausteinanordnung nach Anspruch 11, **dadurch gekennzeichnet, dass** die Dicke der Abdeckleisten (15) gleich der Tiefe der Falzaussparung (6, 7) ist.

13. Bausteinanordnung nach Anspruch 11 oder 12, **dadurch gekennzeichnet, dass** Steckleisten (16) mit mindestens zwei vorspringenden Steckzapfen (17) vorgesehen sind, deren Abstand demjenigen der Aussparungen (18) entspricht und deren Form an diejenige der Aussparungen (18) angepasst ist, so dass die Steckzapfen (17) von der Innenseite der Bausteine (1) her in die Aussparungen (18) einsteckbar sind.
